# EUROPÄISCHE PATENTANMELDUNG

(11) **EP 4 732 964 A1**
(43) Veröffentlichungstag der Anmeldung: **29.04.2026**
(21) Anmeldenummer: 25202916.0
(22) Anmeldetag: 18.09.2025
(51) Int. Cl.: B07B 11/04, B07B 11/08, B07B 7/083

(54) **SICHTERVORRICHTUNG ZUM TRENNEN VON SICHTGUT IN EIN FEINGUT UND EIN GROBGUT, SICHTERSYSTEM SOWIE VERFAHREN ZUM BETREIBEN EINER SICHTERVORRICHTUNG**

(30) Priorität: 25.10.2024 DE 102024131217
(71) Anmelder: NETZSCH Trockenmahltechnik GmbH, 95100 Selb (DE)
(72) Erfinder: Winter, Frank, 63165 Mühlheim (DE)

(57) **Zusammenfassung**

Die vorliegende Erfindung schafft eine Sichtervorrichtung (10), insbesondere Hochleistungswindsichter, zum Trennen von Sichtgut in ein Feingut und ein Grobgut, die Sichtervorrichtung (10) umfassend: ein ortsfestes Maschinengehäuse (11), das einen Grobgutaustritt (12) aufweist; ein in dem Maschinengehäuse (11) angeordneter statischer Leitschaufelkorb (13), der einen aus einer Vielzahl von schwenkbaren Klappeneinrichtungen (14) gebildeten Leitschaufelkranz aufweist; und wobei der Leitschaufelkranz ferner eine Düsenklappeneinrichtung (15) aufweist, die dazu ausgebildet ist, einen Spülgasvolumenstrom in Richtung des Grobgutaustritts (12) zu fördern. Ferner schafft die vorliegende Erfindung ein Sichtersystem (1) mit einer derartigen Sichtervorrichtung (10) sowie ein Verfahren (M) zum Betreiben einer derartigen Sichtervorrichtung.

## Beschreibung

Die vorliegende Erfindung betrifft eine Sichtervorrichtung, insbesondere einen Hochleistungswindsichter, zum Trennen von Sichtgut in ein Feingut und ein Grobgut. Ferner betrifft die vorliegende Erfindung ein Sichtersystem mit einer derartigen Sichtervorrichtung sowie ein Verfahren zum Betreiben einer Sichtervorrichtung.

Üblicherweise werden Windsichter, wie beispielsweise ein Windsichter gemäß der Offenbarung in der DE 44 18 195 A1, so betrieben, dass durch eine Produktzuleitung zu sichtendes Material, das auch als Sichtgut zu bezeichnen ist, mittels einer Dosierschnecke o. ä. zwischen einen statischen Leitschaufelkorb und ein innerhalb des Leitschaufelkorbes angeordnetes Sichtrad zugeführt wird. Der Leitschaufelkorb und das Sichtrad sind in einem Sichtergehäuse untergebracht. Ein Betriebsmedium in Form von Sichtgas/-dampf wird über eine Betriebsmediumzuführleitung zwischen dem Sichtergehäuse und dem Leitschaufelkorb eingeleitet und durchströmt den statischen Leitschaufelkorb. Auf der Innenseite des Leitschaufelkorbes wird das Sichtgut intensiv von dem Betriebsmedium durchströmt, dispergiert und zwecks Trennung zum Sichtrad transportiert. Das Grobgut gelangt schließlich durch einen von einer Blende definierten hinteren Sichtraum in einer schraubenförmigen Bewegung zum Grobgutaustritt.

Solche Windsichter sind häufig einer Mühle, einem Trockner oder anderen verfahrenstechnischen Apparaten nachgeschaltet. Nach diesen Apparaten liegt das Sichtgut meistens in einem Gas- oder Dampfstrom oder allgemein Fluidstrom dispergiert vor. Um eine Sichtung, wie sie vorstehend beschrieben wurde, durchführen zu können, muss das Sichtgut vom Fluidstrom mittels eines Filters getrennt werden.

Bei der Sichtung insbesondere anhaftender Produkte kann es vorkommen, dass der Grobgutaustritt des Sichters verstopft. Speziell bei der Verwendung in einem Sichtungsverfahren bei hygroskopischen Produkten setzt sich der Austrag in der Regel zu. Für diesen Fall sind Spülverfahren bekannt, die ein Spülgas auf mindestens 100 °C aufheizen, um eine Kondensation oder eine partielle Abkühlung zu vermeiden.

Es ist Aufgabe der vorliegenden Erfindung, eine Sichtervorrichtung sowie ein Verfahren zum Betrieben einer Sichtervorrichtung bereitzustellen, die ein Spülen des Grobgutaustritts erleichtern und zuverlässig funktionieren, damit keine Verstopfung vorkommt.

Erfindungsgemäß wird diese Aufgabe jeweils durch die Gegenstände der unabhängigen Ansprüche gelöst.

Gemäß einem ersten Aspekt der Erfindung ist eine Sichtervorrichtung, insbesondere einen Hochleistungswindsichter, zum Trennen von Sichtgut in ein Feingut und ein Grobgut vorgesehen. Die Sichtervorrichtung umfasst ein ortsfestes Maschinengehäuse, das einen Grobgutaustritt aufweist, und ein in dem Maschinengehäuse angeordneter statischer Leitschaufelkorb. Der Leitschaufelkorb weist einen aus einer Vielzahl von schwenkbaren Klappeneinrichtungen gebildeten Leitschaufelkranz auf. Ferner umfasst der Leitschaufelkranz eine Düsenklappeneinrichtung, die dazu ausgebildet ist, einen Spülgasvolumenstrom in Richtung des Grobgutaustritts zu fördern.

Gemäß einem zweiten Aspekt der Erfindung ist ein Sichtersystem vorgesehen. Das Sichtersystem umfasst eine Sichtervorrichtung nach dem ersten Aspekt der Erfindung und einen Spülgasspeicher, der ein Spülgasvolumen bevorratet und über eine Zuführleitung mit der Düsenklappeneinrichtung fluidisch verbunden ist.

Gemäß einem dritten Aspekt der Erfindung ist ein Verfahren zum Betreiben einer Sichtervorrichtung, insbesondere einer Sichtervorrichtung nach dem ersten Aspekt der Erfindung, vorgesehen. Das Verfahren umfasst:
Feststellen einer Ablagerung in einem Grobgutaustritt eines ortsfesten Maschinengehäuses der Sichtervorrichtung,
Fördern eines Spülgasvolumenstroms zum Spülen des Grobgutaustritts mithilfe einer in einem Leitschaufelkranz angeordneten Düsenklappeneinrichtung.

Eine der vorliegenden Erfindung zugrunde liegende Idee besteht darin, eine Austragshilfe bzw. die Düsenklappeneinrichtung bereitzustellen, die mit einem Spülgas betreibbar ist und dabei nicht in eine Geometrie des Leitschaufelkorbes eingreift. Eine Geometrie der Düsenklappeneinrichtung ist somit in dem Leitschaufelkorb bzw. der Leitschaufel integriert, insbesondere ist die Düsenklappeneinrichtung ein Mitglied des Leitschaufelkranzes. Die Düsenklappeneinrichtung bzw. Austragshilfe bläst den Spülgasvolumenstrom im Wesentlichen in den Grobgutaustritt hinein.

Ein Vorteil der vorliegenden Erfindung ist, dass eine Verstopfung des Grobgutaustrittes durch die erfindungsgemäße Düsenklappeneinrichtung vermieden werden kann. Insbesondere bei Sichterverfahren mit hygroskopischen Produkten kann der Austrag bzw. Grobgutaustritt vorteilhafterweise gespült werden, so dass sich dieser nicht zusetzt.

Vorteilhafte Ausführungsformen und Weiterbildungen ergeben sich aus den auf die unabhängigen Ansprüche rückbezogenen Unteransprüchen sowie aus der Beschreibung unter Bezugnahme auf die Figuren.

Gemäß einer Ausführungsform der vorliegenden Erfindung ist die Düsenklappeneinrichtung relativ zu dem Leitschaufelkorb schwenkbar um eine Schwenkachse montiert und die Düsenklappeneinrichtung in Bezug zu der Vielzahl von schwenkbaren Klappeneinrichtungen am nächsten an dem Grobgutaustritt angeordnet. Insbesondere kann die Düsenklappeneinrichtung unabhängig von der Vielzahl von schwenkbaren Klappeneinrichtungen schwenkbar ausgebildet sein. Das schließt jedoch nicht aus, dass die Düsenklappeneinrichtung in manchen Fällen eine vergleichbare Stellung wie die Vielzahl von schwenkbaren Klappeneinrichtungen aufweisen oder simultan mit der Vielzahl von schwenkbaren Klappeneinrichtungen geschwenkt werden kann. Somit kann die Düsenklappeneinrichtung in ihrer Position frei eingestellt werden, um optimal angewendet zu werden.

Gemäß einer Weiterbildung der vorliegenden Erfindung korrespondiert die Schwenkachse der Düsenklappeneinrichtung mit einer Schwenkachse der Vielzahl von schwenkbaren Klappeneinrichtungen. Darüber hinaus kann die Düsenklappeneinrichtung im Wesentlichen die gleiche Außenkontur aufweisen wie die Vielzahl von schwenkbaren Klappeneinrichtungen. In manchen Ausführungen kann ein sich verjüngender Endbereich abgeflacht ausgebildet sein. Im Unterschied dazu läuft der sich verjüngende Endbereich bei den Klappeneinrichtungen spitz zu.

Gemäß einer weiteren Ausführungsform der vorliegenden Erfindung weist die Düsenklappeneinrichtung einen Durchströmungskanal auf, dessen Strömungsauslass in einem Endbereich der Düsenklappeneinrichtung angeordnet ist und dessen Strömungseinlass an eine Zuführleitung angeschlossen ist. Auf diese Weise kann die Düsenklappeneinrichtung von außerhalb des Maschinengehäuses mit dem Spülgasvolumenstrom versorgt werden.

Zum Beispiel korrespondiert der Strömungseinlass mit der Schwenkachse der Düsenklappeneinrichtung. Das heißt, der Spülgasvolumenstrom kann entlang der Schwenkachse durch den Strömungseinlass in den Durchströmungskanal einströmen. Weiterhin kann der Durchströmungskanal eine Krümmung, eine Umlenkung oder dergleichen aufweisen, wodurch der Strömungsauslass von der Schwenkachse weg gerichtet ist. Zum Beispiel kann der Strömungsauslass in Bezug zu dem Strömungseinlass um etwa 90° verändert ausgerichtet sein. Insbesondere kann der Strömungsauslass in Bezug zu der Schwenkachse um etwa 90° verändert ausgerichtet sein.

Ferner kann der Strömungsauslass durch mehrere Strömungsauslassöffnungen, zum Beispiel zwei oder drei Strömungsauslassöffnungen, gebildet sein, wobei der Durchströmungskanal zwischen dem Strömungseinlass und dem Strömungsauslass in die mehreren Strömungsauslassöffnungen abzweigt.

Weiterhin kann die Sichtervorrichtung ein Sichterrad umfassen, das innerhalb des Leitschaufelkranzes koaxial in Bezug zu dem Leitschaufelkorb angeordnet ist.

Gemäß einer weiteren Ausführungsform der vorliegenden Erfindung ist der Spülgasvolumenstrom durch eine Steuereinrichtung derart gesteuert, dass beim Öffnen einer Austragsklappe einer in dem Grobgutaustritt angeordneten Taktschleuse der Spülgasvolumenstrom freizugeben ist. Auf diese Weise kann ein nötiges Entspannungsvolumen gewährleistet werden, um eine Rückströmung zu vermeiden.

Gemäß einer weiteren Ausführungsform der vorliegenden Erfindung weist der Grobgutaustritt eine Öffnung zum Auslassen des Spülgasvolumenstroms auf, wobei die Öffnung so angeordnet und ausgerichtet ist, dass der Spülgasvolumenstrom auf eine Austragsklappe einer in dem Grobgutaustritt angeordneten Taktschleuse gerichtet ist. Somit kann zusätzlich zu dem Spülgasvolumenstrom durch die Düsenklappeneinrichtung ein Anteil des Spülgasvolumenstroms durch die Öffnung an die Taktschleuse, insbesondere deren Austragsklappe, fließen. Die Austragsklappe kann dabei eine obere Austragsklappe oder eine untere Austragsklappe sein.

Gemäß einer weiteren Ausführungsform der vorliegenden Erfindung umfasst das Sichtersystem ferner eine erste Ventileinrichtung, die in der Zuführleitung stromaufwärts der Düsenklappeneinrichtung integriert und ausgebildet ist, den Spülgasvolumenstrom für die Düsenklappeneinrichtung zu steuern. Alternativ oder zusätzlich kann die erste Ventileinrichtung stromabwärts der Temperiervorrichtung oder des Druckluftspeichers oder dieser beiden integriert sein. Zum Beispiel kann die erste Ventileinrichtung als ein Magnetventil ausgebildet sein.

Gemäß einer weiteren Ausführungsform der vorliegenden Erfindung umfasst das Sichtersystem ferner eine Temperiervorrichtung, die in der Zuführleitung stromaufwärts der Düsenklappeneinrichtung integriert ist. Zum Beispiel kann die Temperiervorrichtung dazu ausgebildet sein, den vorbeiströmenden Spülgasvolumenstrom zu erwärmen oder zu kühlen. Die Temperiervorrichtung kann zum Beispiel als Heizelement ausgebildet sein. Dabei kann die Temperiervorrichtung eine Temperaturregelungseinheit aufweisen, um den vorbeiströmenden Spülgasvolumenstrom auf eine vorbestimmte Gastemperatur zu steuern. Die vorbestimmte Gastemperatur kann zum Beispiel 100 °C oder mehr betragen.

Gemäß einer weiteren Ausführungsform der vorliegenden Erfindung umfasst das Sichtersystem ferner einen druckbeaufschlagten Druckluftspeicher, der in der Zuführleitung stromaufwärts der Düsenklappeneinrichtung integriert ist. Der Druckluftspeicher kann zum Beispiel eine Überströmventileinrichtung aufweisen. Darüber hinaus kann der Druckluftspeicher stromabwärts der Temperiervorrichtung angeordnet sein.

Gemäß einer weiteren Ausführungsform der vorliegenden Erfindung umfasst das Sichtersystem ferner eine zweite Ventileinrichtung, die stromaufwärts der Öffnung angeordnet und ausgebildet ist, den Spülgasvolumenstrom für die Austragsklappe zu steuern. Dabei kann der Spülgasvolumenstrom bzw. ein Anteil davon von der Zuführleitung abgezweigt werden. Die Zuführleitung kann zum Beispiel stromaufwärts der ersten Ventileinrichtung abzweigen, so dass die Düsenklappeneinrichtung und die Öffnung unabhängig voneinander mit dem Spülgasvolumenstrom versorgbar sind. Zum Beispiel kann die zweite Ventileinrichtung als ein Magnetventil ausgebildet sein.

Gemäß einer weiteren Ausführungsform der vorliegenden Erfindung umfasst das Sichtersystem ferner eine Steuereinrichtung, die die erste Ventileinrichtung und/oder die zweite Ventileinrichtung derart steuert, dass beim Öffnen der Austragsklappe der Spülgasvolumenstrom freigegeben ist. Das bedeutet, die Steuerung des Sichtersystems ist beispielhaft so getaktet, dass beim Öffnen der oberen Austragsklappe der Taktschleuse ein Gasimpuls ausgelöst wird, um das nötige Entspannungsvolumen zu gewährleisten, um eine Rückströmung zu vermeiden.

Gemäß einer weiteren Ausführungsform der vorliegenden wird beim Fördern des Spülgasvolumenstroms eine erste Ventileinrichtung und/oder eine zweite Ventileinrichtung derart gesteuert, dass beim Öffnen einer Austragsklappe einer in dem Grobgutaustritt angeordneten Taktschleuse der Spülgasvolumenstrom freigegeben wird. Dabei kann der Spülgasvolumenstrom durch einen Durchströmungskanal der Düsenklappeneinrichtung fließen. Zum Beispiel kann der Durchströmungskanal über eine Zuführleitung von einem Spülgasspeicher gespeißt werden.

Gemäß einer weiteren Ausführungsform der vorliegenden Erfindung umfasst das Verfahren ferner Temperieren des Spülgasvolumenstroms auf eine vorbestimmte Gastemperatur bevor der Spülgasvolumenstrom in Richtung des Grobgutaustritts gefördert wird.

Nachfolgend wird der oben dargestellte Erfindungsgedanke nochmals und ergänzend mit anderen Worten ausgedrückt. Dieser Gedanke betrifft - vereinfacht dargestellt - eine verstellbare Austragshilfe, die mit Spülgas, bei Bedarf mit Heißgas oder kaltem Spülgas, betrieben werden kann, um eine Dampfsichtung bereitzustellen.

Die obigen Ausführungsformen und Weiterbildungen lassen sich, sofern sinnvoll, beliebig miteinander kombinieren. Insbesondere sind sämtliche Merkmale der Vorrichtung auf das zugehörige Verfahren übertragbar, und umgekehrt. Weitere mögliche Ausführungsformen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

Die vorliegende Erfindung wird nachfolgend anhand von Ausführungsbeispielen unter Bezugnahme auf die beiliegenden Figuren der Zeichnungen näher erläutert. Von den Figuren zeigen:
- Fig. 1: eine schematische Darstellung eines Sichtersystems mit einer Sichtervorrichtung gemäß einem Ausführungsbeispiel der Erfindung;
- Fig. 2: eine schematische Vorderansicht im Schnitt einer Sichtervorrichtung zum Trennen von Sichtgut in ein Feingut und ein Grobgut gemäß einem weiteren Ausführungsbeispiel der Erfindung;
- Fig. 3: eine schematische Seitenansicht im Schnitt der Sichtervorrichtung aus Fig. 2;
- Fig. 4A, 4B, 4C: eine schematische Darstellung einer Düsenklappeneinrichtung gemäß einem weiteren Ausführungsbeispiel der Erfindung, wobei die Düsenklappeneinrichtung in Fig. 4A von der Vorderseite, in Fig. 4B in einem Querschnitt und in Fig. 4C in einem seitlichen Schnitt dargestellt ist; und
- Fig. 5: ein schematisches Ablaufdiagramm eines Verfahrens zum Betreiben einer Sichtervorrichtung gemäß einem weiteren Ausführungsbeispiel der Erfindung.

In den Figuren der Zeichnung sind gleiche, funktionsgleiche und gleich wirkende Elemente, Merkmale und Komponenten - sofern nichts Gegenteiliges ausgeführt ist - jeweils mit denselben Bezugszeichen versehen.

Obwohl vorliegend spezifische Ausführungsformen und Weiterbildungen dargestellt und beschrieben sind, wird der Fachmann bevorzugen, dass eine Vielzahl von alternativen und/oder gleichartigen Ausführungen die dargestellten und beschriebenen spezifischen Ausführungsbeispiele ersetzen können, ohne vom Umfang der vorliegenden Erfindung abzukehren. Diese Anmeldung soll allgemein alle Abwandlungen oder Änderungen der hierin beschriebenen spezifischen Ausführungsbeispiele abdecken.

Die beiliegenden Figuren sollen ein weiteres Verständnis von Ausführungsformen der Erfindung vermitteln und dienen im Zusammenhang mit der Beschreibung der Erklärung von Prinzipien und Konzepten der Erfindung. Andere Ausführungsbeispiele und viele der genannten Vorteile ergeben sich im Hinblick auf die Zeichnungen. Die Zeichnungen sind lediglich als schematische Zeichnungen zu verstehen und die Elemente der Zeichnungen sind nicht notwendigerweise maßstabsgetreu zueinander dargestellt. Richtungsangebende Terminologie wie etwa "oben", "unten", "links", "rechts", "über", "unter", "horizontal", "vertikal", "vorne", "hinten" und ähnliche Angaben werden lediglich zu erläuternden Zwecken verwendet und dienen nicht der Beschränkung der Allgemeinheit auf spezifische Ausgestaltungen wie in den Figuren gezeigt.

Fig. 1 zeigt eine schematische Darstellung eines Sichtersystems 1 mit einer Sichtervorrichtung 10 gemäß einem Ausführungsbeispiel der Erfindung.

Das Sichtersystem 1 umfasst eine Sichtervorrichtung 10. Die Sichtervorrichtung 10 ist zum Trennen von Sichtgut in ein Feingut und ein Grobgut ausgebildet. Sie weist ein ortsfestes Maschinengehäuse mit einem Grobgutaustritt 12 auf. In dem Maschinengehäuse ist statischer Leitschaufelkorb angeordnet, der einen aus einer Vielzahl von schwenkbaren Klappeneinrichtungen gebildeten Leitschaufelkranz aufweist. Zusätzlich umfasst der Leitschaufelkranz eine Düsenklappeneinrichtung 15, die dazu ausgebildet ist, einen Spülgasvolumenstrom in Richtung des Grobgutaustritts 12 zu fördern.

Darüber hinaus umfasst das Sichtersystem 1 beispielhaft eine Zuführleitung 20, eine Steuereinrichtung 30, eine erste Ventileinrichtung 31, eine zweite Ventileinrichtung 32, einen Spülgasspeicher 40, eine Temperiervorrichtung 50, und einen druckbeaufschlagten Druckluftspeicher 60.

Der Spülgasspeicher 40 kann ein Spülgasvolumen bevorraten und über die Zuführleitung 20 mit der Düsenklappeneinrichtung 15, der ersten Ventileinrichtung 31, der zweiten Ventileinrichtung 32, dem Spülgasspeicher 40, der Temperiervorrichtung 50 und dem Druckluftspeicher 60 fluidisch verbunden sein.

Die erste Ventileinrichtung 31 kann dabei in der Zuführleitung 20 stromaufwärts der Düsenklappeneinrichtung 15 integriert sein. Sie ist ausgebildet, den Spülgasvolumenstrom für die Düsenklappeneinrichtung 15 zu steuern. Alternativ oder zusätzlich kann die erste Ventileinrichtung 31 stromabwärts der Temperiervorrichtung 50 oder des Druckluftspeichers 60 oder dieser beiden integriert sein. Zum Beispiel kann die erste Ventileinrichtung 31 als ein Magnetventil ausgebildet sein.

Die Temperiervorrichtung 50 kann in der Zuführleitung 20 stromaufwärts der Düsenklappeneinrichtung 15 integriert sein. Zum Beispiel kann die Temperiervorrichtung 50 dazu ausgebildet sein, den vorbeiströmenden Spülgasvolumenstrom zu erwärmen oder zu kühlen. Die Temperiervorrichtung 50 kann zum Beispiel als Heizelement ausgebildet sein. Dabei kann die Temperiervorrichtung 50 eine Temperaturregelungseinheit 51 aufweisen, um den vorbeiströmenden Spülgasvolumenstrom auf eine vorbestimmte Gastemperatur zu steuern. Die vorbestimmte Gastemperatur kann zum Beispiel 100 °C oder mehr betragen.

Der Druckluftspeicher 60 kann in der Zuführleitung 20 stromaufwärts der Düsenklappeneinrichtung 15 integriert sein. Der Druckluftspeicher 60 kann zum Beispiel eine Überströmventileinrichtung 61 aufweisen. Darüber hinaus kann der Druckluftspeicher 60 stromabwärts der Temperiervorrichtung 50 angeordnet sein.

Optional kann der Spülgasvolumenstrom durch die Steuereinrichtung 30 derart gesteuert sein, dass beim Öffnen einer Austragsklappe 18 einer in dem Grobgutaustritt 12 angeordneten Taktschleuse der Spülgasvolumenstrom freizugeben ist. Alternativ oder zusätzlich kann der Grobgutaustritt 12 eine Öffnung zum Auslassen des Spülgasvolumenstroms aufweisen, wobei die Öffnung so angeordnet und ausgerichtet ist, dass der Spülgasvolumenstrom auf die Austragsklappe 18 gerichtet ist. Somit kann zusätzlich zu dem Spülgasvolumenstrom durch die Düsenklappeneinrichtung 15 ein Anteil des Spülgasvolumenstroms durch die Öffnung an die Taktschleuse, insbesondere deren Austragsklappe 18, fließen. Die Austragsklappe 18 kann dabei eine obere Austragsklappe oder eine untere Austragsklappe sein. Die Steuereinrichtung 30 kann die erste Ventileinrichtung 31 und die zweite Ventileinrichtung 32 derart steuern, dass beim Öffnen der Austragsklappe 18 der Spülgasvolumenstrom freigegeben ist.

Die zweite Ventileinrichtung 32 kann stromaufwärts der Öffnung angeordnet sein. Sie ist ausgebildet, den Spülgasvolumenstrom für die Austragsklappe 18 zu steuern. Dabei kann der Spülgasvolumenstrom bzw. ein Anteil davon von der Zuführleitung 20 abgezweigt werden. Die Zuführleitung 20 kann zum Beispiel stromaufwärts der ersten Ventileinrichtung 31 abzweigen, so dass die Düsenklappeneinrichtung 15 und die Öffnung unabhängig voneinander mit dem Spülgasvolumenstrom versorgbar sind. Zum Beispiel kann die zweite Ventileinrichtung 32 als ein Magnetventil ausgebildet sein.

Fig. 2 zeigt eine schematische Vorderansicht im Schnitt einer Sichtervorrichtung 10 zum Trennen von Sichtgut in ein Feingut und ein Grobgut gemäß einem weiteren Ausführungsbeispiel der Erfindung. Fig. 3 zeigt eine schematische Seitenansicht im Schnitt der Sichtervorrichtung 10 aus Fig. 2.

Die Sichtervorrichtung 10 ist beispielhaft als ein Hochleistungswindsichter ausgebildet und umfasst ein ortsfestes Maschinengehäuse 11 mit einem Grobgutaustritt 12, einen statischen Leitschaufelkorb 13 und einen Leitschaufelkranz mit einer Vielzahl von schwenkbaren Klappeneinrichtungen 14 und mit einer Düsenklappeneinrichtung 15.

Der statische Leitschaufelkorb 13 ist in dem Maschinengehäuse 11 angeordnet. Die Düsenklappeneinrichtung 15 ist dazu ausgebildet, einen Spülgasvolumenstrom in Richtung des Grobgutaustritts 12 zu fördern. Das heißt, die Düsenklappeneinrichtung 15 bläst den Spülgasvolumenstrom im Wesentlichen in den Grobgutaustritt 12 hinein, wie es beispielhaft die Position und Ausrichtung der Düsenklappeneinrichtung 15 in Fig. 2 illustriert.

Optional kann die Düsenklappeneinrichtung 15 relativ zu dem Leitschaufelkorb 13 schwenkbar um eine Schwenkachse montiert sein. Weiterhin kann die Düsenklappeneinrichtung 15 in Bezug zu der Vielzahl von schwenkbaren Klappeneinrichtungen 14 am nächsten an dem Grobgutaustritt 12 angeordnet sein. Insbesondere kann die Düsenklappeneinrichtung 15 unabhängig von der Vielzahl von schwenkbaren Klappeneinrichtungen 14 schwenkbar ausgebildet sein. Dabei kann die Düsenklappeneinrichtung 15 in ihrer Position frei eingestellt werden.

Zum Beispiel kann die Schwenkachse der Düsenklappeneinrichtung 15 mit einer Schwenkachse der Vielzahl von schwenkbaren Klappeneinrichtungen 14 korrespondiert. Darüber hinaus kann die Düsenklappeneinrichtung 15 im Wesentlichen die gleiche Außenkontur aufweisen wie die Vielzahl von schwenkbaren Klappeneinrichtungen 14.

Weiterhin kann die Sichtervorrichtung 10 ein Sichterrad 17 umfassen, das innerhalb des Leitschaufelkranzes koaxial in Bezug zu dem Leitschaufelkorb 13 angeordnet ist.

Optional kann der Grobgutaustritt 12 eine Öffnung zum Auslassen des Spülgasvolumenstroms aufweisen, wobei die Öffnung so angeordnet und ausgerichtet ist, dass der Spülgasvolumenstrom auf eine Austragsklappe 18 (siehe Fig. 1) einer in dem Grobgutaustritt 12 angeordneten Taktschleuse gerichtet ist. Somit kann zusätzlich zu dem Spülgasvolumenstrom durch die Düsenklappeneinrichtung 15 ein Anteil des Spülgasvolumenstroms durch die Öffnung an die Taktschleuse, insbesondere deren Austragsklappe 18, fließen.

In Anbetracht der beispielhaften Sichtervorrichtung 10 kann über eine Produktzugabe 3 ein pulverförmiges Zwischenprodukt ZP der Sichtervorrichtung 10 von oben zugeführt werden. Durch einen Sichterlufteintritt 2 kann die Zuführung der notwendigen Verfahrensluft VL erfolgen, die das über die Produktzugabe 3 zugeführte pulverförmige Zwischenprodukt ZP mitnimmt und durch eine Vielzahl einstellbarer Leitschaufel-Spalte des Leitschaufelkorbes 13 führt, wodurch das Zwischenprodukt ZP aufdispergiert wird. Als Verfahrensluft VL kann zum Beispiel ein Schutzgas verwendet werden.

Das derart aufdispergierte Zwischenprodukt ZP kann über das in der Drehzahl stufenlos einstellbare Sichterrad 17 geleitet werden, wobei die Trennung der Partikelgrößen entweder in Ziel- und Grobgut oder aber in Ziel- und Feinstgut erfolgt. Die Feinstpartikel fP verlassen die Sichtervorrichtung 10 über das mit horizontaler Welle 18 eingebaute Sichterrad 17 im Zentrum der Sichtervorrichtung 10. Die groben Partikel gP werden vom Sichterrad 17 abgewiesen und durch das beispielsweise schraubenförmig ausgebildete Maschinengehäuse 11 rückseitig über den Grobgutaustritt 12 an der Unterseite des Maschinengehäuses 11 ausgetragen. Über die Stellung der Düsenklappeneinrichtung 15 kann der Austrag der Grobpartikel gP bei schwierigen Trennaufgaben geregelt, und so die Sauberkeit der Grobpartikel gP beeinflusst werden. Die Partikel der Zielgröße verlassen zusammen mit dem Grobgut die Sichtervorrichtung 10 über den Grobgutaustritt 12. Der Feinstpartikel fP wurden von den Partikeln der Zielgröße abgetrennt und bilden somit keinen Bestandteil der Fraktion, welche die Sichtervorrichtung 10 über den Grobgutaustritt 12 verlässt.

Die Regulierung der gewünschten Zielpartikelgröße erfolgt hierbei insbesondere über eine Regulierung des Gasstroms der Verfahrensluft VL und/oder der Drehzahl des Sichterrads 17. Ein höherer Gasstrom und/oder eine niedrigere Drehzahl führen zu einem gröberen Produkt, während ein niedrigerer Gasstrom und/oder eine höhere Drehzahl zu einem feineren Produkt führen.

Zusätzlich zeigt die Fig. 3 mindestens zwei Spaltgaszuführungen 19, die notwendig sind, um den Spalt zwischen Feingutastritt und dem Sichterrad 17 mit einem sogenannten Spaltgas SG zu spülen. Es sind aber auch Ausführungen mit nur einer Spaltgaszufühung 19 möglich. Durch diese Spülung wird vermieden, dass sich Partikel im Sichterrad 17 und/oder dem Spalt zwischen dem Feingutausstritt und dem Sichterrad 17 festsetzten und dieses verstopfen. Die Spülung erfolgt mittels eines dafür geeigneten Fluides, in einer bevorzugten Ausführungsform mittels Schutzgas.

Fig. 4A, 4B, 4C zeigen eine schematische Darstellung einer Düsenklappeneinrichtung 15 gemäß einem weiteren Ausführungsbeispiel der Erfindung, wobei die Düsenklappeneinrichtung 15 in Fig. 4A von der Vorderseite, in Fig. 4B in einem Querschnitt und in Fig. 4C in einem seitlichen Schnitt dargestellt ist.

Wie in den Figuren 4B und 4C illustriert ist, kann die Düsenklappeneinrichtung 15 einen Durchströmungskanal 16 aufweisen, dessen Strömungsauslass 16a in einem Endbereich 15a der Düsenklappeneinrichtung 15 angeordnet ist und dessen Strömungseinlass 16b an eine Zuführleitung 20 angeschlossen ist. Auf diese Weise kann die Düsenklappeneinrichtung 15 von außerhalb des Maschinengehäuses 11 mit dem Spülgasvolumenstrom versorgt werden. Zum Beispiel korrespondiert der Strömungseinlass 16b mit der Schwenkachse X der Düsenklappeneinrichtung 15.

Das heißt, der Spülgasvolumenstrom kann entlang der Schwenkachse X durch den Strömungseinlass 16b in den Durchströmungskanal 16 einströmen.

Weiterhin kann der Durchströmungskanal eine Krümmung, eine Umlenkung oder dergleichen aufweisen, wodurch der Strömungsauslass 16a von der Schwenkachse X weg gerichtet ist. Zum Beispiel kann der Strömungsauslass 16a in Bezug zu dem Strömungseinlass 16b um etwa 90° verändert ausgerichtet sein. Insbesondere kann der Strömungsauslass 16a in Bezug zu der Schwenkachse X um etwa 90° verändert ausgerichtet sein.

Ferner kann der Strömungsauslass 16a durch zwei Strömungsauslassöffnungen16a-1, 16a-2 gebildet sein, wie dies beispielhaft in Fig. 4C dargestellt ist. Dabei kann der Durchströmungskanal 16 zwischen dem Strömungseinlass 16b und dem Strömungsauslass 16a in die zwei Strömungsauslassöffnungen 16a-1, 16a-2 abzweigen.

In manchen Ausführungen kann ein sich verjüngender Endbereich 15a abgeflacht ausgebildet sein. Im Unterschied dazu läuft der sich verjüngende Endbereich bei den Klappeneinrichtungen 14 spitz zu.

Fig. 5 zeigt ein schematisches Ablaufdiagramm eines Verfahrens M zum Betreiben einer Sichtervorrichtung 10 gemäß einem weiteren Ausführungsbeispiel der Erfindung. Die Sichtervorrichtung 10 kann zum Beispiel wie die Sichtervorrichtung aus Fig. 2 und 3 ausgebildet sein.

Das Verfahren umfasst beispielhaft die Schritte Feststellen M1 einer Ablagerung, Temperieren M2 des Spülgasvolumenstroms und Fördern M3 eines Spülgasvolumenstroms.

In dem Schritt M1 wird eine Ablagerung in dem Grobgutaustritt 12 des ortsfesten Maschinengehäuses 11 der Sichtervorrichtung 10 festgestellt.

In dem Schritt M2 wird der Spülgasvolumenstrom auf eine vorbestimmte Gastemperatur temperiert bevor der Spülgasvolumenstrom in Richtung des Grobgutaustritts 12 gefördert wird.

In dem Schritt M3 wird der Spülgasvolumenstrom zum Spülen des Grobgutaustritts 12 mithilfe der in einem Leitschaufelkranz angeordneten Düsenklappeneinrichtung 15 gefördert. Dabei kann die erste Ventileinrichtung 31 und/oder die zweite Ventileinrichtung 32 derart gesteuert werden, dass beim Öffnen der Austragsklappe 18 der in dem Grobgutaustritt 12 angeordneten Taktschleuse der Spülgasvolumenstrom freigegeben wird. Dabei kann der Spülgasvolumenstrom durch den Durchströmungskanal 16 der Düsenklappeneinrichtung 15 fließen. Zum Beispiel kann der Durchströmungskanal 16 über die Zuführleitung 20 von dem Spülgasspeicher 40 gespeißt werden.

In der vorangegangenen detaillierten Beschreibung sind verschiedene Merkmale zur Verbesserung der Stringenz der Darstellung in einem oder mehreren Beispielen zusammengefasst worden. Es sollte dabei jedoch klar sein, dass die obige Beschreibung lediglich illustrativer, keinesfalls jedoch beschränkender Natur ist. Sie dient der Abdeckung aller Alternativen, Modifikationen und Äquivalente der verschiedenen Merkmale und Ausführungsbeispiele. Viele andere Beispiele werden dem Fachmann aufgrund seiner fachlichen Kenntnisse in Anbetracht der obigen Beschreibung sofort und unmittelbar klar sein.

Die Ausführungsbeispiele wurden ausgewählt und beschrieben, um die der Erfindung zugrundeliegenden Prinzipien und ihre Anwendungsmöglichkeiten in der Praxis bestmöglich darstellen zu können. Dadurch können Fachleute die Erfindung und ihre verschiedenen Ausführungsbeispiele in Bezug auf den beabsichtigten Einsatzzweck optimal modifizieren und nutzen. In den Ansprüchen sowie der Beschreibung werden die Begriffe "beinhaltend" und "aufweisend" als neutralsprachliche Begrifflichkeiten für die entsprechenden Begriffe "umfassend" verwendet. Weiterhin soll eine Verwendung der Begriffe "ein", "einer" und "eine" eine Mehrzahl derartig beschriebener Merkmale und Komponenten nicht grundsätzlich ausschließen.

### Bezugszeichenliste

- 1: Sichtersystem
- 2: Sichterlufteintritt
- 3: Produktzugabe
- 10: Sichtervorrichtung
- 11: Maschinengehäuse
- 12: Grobgutaustritt
- 13: Leitschaufelrad
- 14: Klappeneinrichtung
- 15: Düsenklappeneinrichtung
- 15a: sich verjüngende Endbereich
- 16: Durchströmungskanal
- 16a: Strömungsauslass
- 16b: Strömuungseinlass
- 17: Sichterrad
- 18: Welle
- 19: Spaltgaszufühung
- 20: Zuführleitung
- 30: Steuereinrichtung
- 31: erste Ventileinrichtung
- 32: zweite Ventileinrichtung
- 40: Spülgasspeicher
- 50: Temperiervorrichtung
- 51: Temperaturregeleinheit
- 60: druckbeaufschlagte Druckluftspeicher
- 61: Überströmventil

- X: Schwenkachse
- VL: Verfahrensluft
- fP: Feinstpartikel
- gP: Grobpartikel
- ZP: Partikel der Zielgröße
- SG: Spaltgas

- M: Verfahren
- M1: Feststellen einer Ablagerung
- M2: Temperieren
- M3: Fördern

## Patentansprüche

1. Sichtervorrichtung (10), insbesondere Hochleistungswindsichter, zum Trennen von Sichtgut in ein Feingut und ein Grobgut, die Sichtervorrichtung (10) umfassend:
ein ortsfestes Maschinengehäuse (11), das einen Grobgutaustritt (12) aufweist;
ein in dem Maschinengehäuse (11) angeordneter statischer Leitschaufelkorb (13), der einen aus einer Vielzahl von schwenkbaren Klappeneinrichtungen (14) gebildeten Leitschaufelkranz aufweist; und
wobei der Leitschaufelkranz ferner eine Düsenklappeneinrichtung (15) aufweist, die dazu ausgebildet ist, einen Spülgasvolumenstrom in Richtung des Grobgutaustritts (12) zu fördern.

2. Sichtervorrichtung (10) nach Anspruch 1, wobei die
Düsenklappeneinrichtung (15) relativ zu dem Leitschaufelkorb (13) schwenkbar um eine Schwenkachse (X) montiert ist und wobei die Düsenklappeneinrichtung (15) in Bezug zu der Vielzahl von schwenkbaren Klappeneinrichtungen (14) am nächsten an dem Grobgutaustritt (12) angeordnet ist.

3. Sichtervorrichtung (10) nach Anspruch 2, wobei die Schwenkachse (X) der Düsenklappeneinrichtung (15) mit einer Schwenkachse der Vielzahl von schwenkbaren Klappeneinrichtungen (14) korrespondiert.

4. Sichtervorrichtung (10) nach einem der vorhergehenden Ansprüche, wobei die Düsenklappeneinrichtung (15) einen Durchströmungskanal (16) aufweist, dessen Strömungsauslass (16a) in einem Endbereich (15a) der Düsenklappeneinrichtung (15) angeordnet ist und dessen Strömungseinlass (16b) an eine Zuführleitung (20) angeschlossen ist.

5. Sichtervorrichtung (10) nach einem der vorhergehenden Ansprüche, wobei der Spülgasvolumenstrom durch eine Steuereinrichtung (30) derart gesteuert ist, dass beim Öffnen einer Austragsklappe (18) einer in dem Grobgutaustritt (12) angeordneten Taktschleuse der Spülgasvolumenstrom freizugeben ist.

6. Sichtervorrichtung (10) nach einem der vorhergehenden Ansprüche, wobei der Grobgutaustritt (12) eine Öffnung zum Auslassen des Spülgasvolumenstroms aufweist, wobei die Öffnung so angeordnet und ausgerichtet ist, dass der Spülgasvolumenstrom auf eine Austragsklappe (18) einer in dem Grobgutaustritt (12) angeordneten Taktschleuse gerichtet ist.

7. Sichtersystem (1) umfassend:
eine Sichtervorrichtung (10) nach einem der vorhergehenden Ansprüche; und
einen Spülgasspeicher (40), der ein Spülgasvolumen bevorratet und über eine Zuführleitung (20) mit der Düsenklappeneinrichtung (15) fluidisch verbunden ist.

8. Sichtersystem (1) nach Anspruch 7, ferner umfassend eine erste Ventileinrichtung (31), die in der Zuführleitung (20) stromaufwärts der Düsenklappeneinrichtung (15) integriert und ausgebildet ist, den Spülgasvolumenstrom für die Düsenklappeneinrichtung (15) zu steuern.

9. Sichtersystem (1) nach Anspruch 7 oder 8, ferner umfassend eine Temperiervorrichtung (50), die in der Zuführleitung (20) stromaufwärts der Düsenklappeneinrichtung (15) integriert ist.

10. Sichtersystem (1) nach einem der Ansprüche 7 bis 9, ferner umfassend einen druckbeaufschlagten Druckluftspeicher (60), der in der Zuführleitung (20) stromaufwärts der Düsenklappeneinrichtung (15) integriert ist.

11. Sichtersystem (1) nach Anspruch 6 und einem der Ansprüche 7 bis 10, ferner umfassend eine zweite Ventileinrichtung (32), die stromaufwärts der Öffnung angeordnet und ausgebildet ist, den Spülgasvolumenstrom für die Austragsklappe (18) zu steuern.

12. Sichtersystem (1) nach einem der Ansprüche 7 bis 11, ferner umfassend eine Steuereinrichtung (30), die die erste Ventileinrichtung (31) und/oder die zweite Ventileinrichtung (32) derart steuert, dass beim Öffnen der Austragsklappe (18) der Spülgasvolumenstrom freigegeben ist.

13. Verfahren (M) zum Betreiben einer Sichtervorrichtung, insbesondere einer Sichtervorrichtung (10) nach einem der Ansprüche 1 bis 6, umfassend:
Feststellen (M1) einer Ablagerung in einem Grobgutaustritt (12) eines ortsfesten Maschinengehäuses (11) der Sichtervorrichtung (10);
Fördern (M3) eines Spülgasvolumenstroms zum Spülen des Grobgutaustritts (12) mithilfe einer in einem Leitschaufelkranz angeordneten Düsenklappeneinrichtung (15).

14. Verfahren (M) nach Anspruch 13, wobei beim Fördern (M3) des Spülgasvolumenstroms eine erste Ventileinrichtung (31) und/oder eine zweite Ventileinrichtung (32) derart gesteuert wird, dass beim Öffnen einer Austragsklappe (18) einer in dem Grobgutaustritt (12) angeordneten Taktschleuse der Spülgasvolumenstrom freigegeben wird.

15. Verfahren (M) nach Anspruch 13 oder 14, ferner umfassend:
Temperieren (M2) des Spülgasvolumenstroms auf eine vorbestimmte Gastemperatur bevor der Spülgasvolumenstrom in Richtung des Grobgutaustritts (12) gefördert wird.
